# EUROPÄISCHE PATENTSCHRIFT

(11) **EP 0 064 187 B1**
(45) Veröffentlichungstag und Bekanntmachung des Hinweises auf die Patenterteilung: **15.01.1986**
(21) Anmeldenummer: 82103165.5
(22) Anmeldetag: 15.04.1982
(51) Int. Cl.: A47F 5/08, B25H 3/04

(54) **Vorrichtung zum Halten und Ordnen von einer Vielzahl unterschiedlicher Gegenstände, insbesondere Werkzeuge**
Device for holding and arranging a plurality of different objects, particularly tools
Dispositif de support et de rangement pour une pluralité d'objets différents, en particulier des outils

(30) Priorität: 16.04.1981 DE 3115585
(43) Veröffentlichungstag der Anmeldung: 10.11.1982
(73) Patentinhaber: Waechter, Klaus-Dieter, D-8150 Holzkirchen (DE)
(72) Erfinder: Waechter, Klaus-Dieter, D-8150 Holzkirchen (DE)
(74) Vertreter: Brose, D. Karl, Dipl.-Ing.

## Beschreibung

Erfindung betrifft eine Vorrichtung zum Halten von einer Vielzahl unterschiedlicher Gegenstände, mit einer als aufrecht stehende Wandplatte ausgebildeten Platte, welche in einem regelmäßigen Muster Öffnungen aufweist und mit an der Platte über die Öffnungen anordenbaren, Einrichtungen zur Halterung der Gegenstände an der Platte aufweisenden Bauteilen, mittels derer die Gegenstände in einer wählbaren Ordnung angeordnet und/oder gehalten werden, wobei die Bauteile einen Kupplungsteil für die Öffnungen aufweisen, welcher unter Federvorspannung in die Mindestens zwei Öffnungen den Bauteil an der Platte haltend eingreift, indem der Querschnittsbereich der Platte zwischen den beiden Öffnungen zwischen einer Anlagefläche des Bauteiles auf der Vorderseite der Platte und - einem zweiten Abschnitt des Kupplungsteils auf der Rückseite der Platte unter Federvorspannung gehalten ist und welcher von der Vorderseite der Platte her lösbar ist.

Eine solche Vorrichtung ist aus der FR-A-1 526 216 bekannt. Hierbei ist der Kupplungsteil als unten geöffnete Federklammer ausgebildet, die über eine erste Öffnung der Wandplatte auf die Wandplatte aufschiebbar ist, wobei im aufgeschobenen Zustand des Kupplungsteils das untere Ende des auf der Wandplattenrückseite befindlichen Federklammerarms aufgrund dessen Neigung relativ zur Wandplattenebene geringfügig in die unterhalb der ersten Öffnung befindliche Öffnung hineinragt. Nachdem der Kupplungsteil hierbei primär kraftschlüssig an der Wandplatte gehalten wird, besteht die Gefahr, daß sich beispielsweise beim Herausnehmen von Werkzeugen der Kupplungsteil bezüglich der Wandplatte nach oben verschiebt und entweder sofort oder nach der anschließenden Belastung des Bauteils sich dieses von der Platte löst. Auch bei starker Belastung des Bauteils besteht die Gefahr, daß hierbei die Federklammer gespreizt wird und sich das Bauteil damit von der Wandplatte lösen kann.

Aus der US-A-3 193 231 ist eine Haltevorrichtung bekannt, bei der zwei stiftartige, mit dem Bauelement verbundene Halteelemente von der Vorderseite einer Wandplatte in übereinanderliegende Öffnungen der Wandplatte eingreifen, wobei das obere stiftartige Halteelement an der Rückseite der Wandplatte nach oben abgewinkelt ausgebildet ist. Abgesehen davon, daß das Bauelement hier von der Wandplatte nicht ohne weiteres abnehmbar ist, nachdem die abgewinkelten stiftartigen Halteelemente nicht durch die Öffnungen hindurchgelangen können, wäre bei entsprechender, ein Hindurchgelangen der abgewinkelten Halteelemente ermöglichenden Bemessung der Größe der Öffnungen und/oder der Dicke der Wandplatte zu befürchten, daß sich das Bauelement bei entsprechender Krafteinwirkung ungewollt von der Wandplatte löst.

Der Erfindung liegt die Aufgabe zugrunde, eine Vorrichtung der eingangs genannten Art zu schaffen, be: welcher die genannten Nachteile nicht, auftreten, die sich zusätzlich durch hohe Tragfähigkeit auszeichnet und die an die Fertigungstoleranzen der Platte geringe Anforderungen stellt.

Diese Aufgabe wird erfindungsgemäß im wesentlichen dadurch gelöst, daß der Kupplungsteil als bezüglich der Platte nach oben gerichteter haken-förmiger Teil ausgebildet ist und an seinem Oberende einen Vorsprung aufweist, der in die mindestens zweite Öffnung vorsteht und mit seiner Auflagefläche auf der gegenüberliegenden Stirnwand der Öffnung aufliegt, und daß der Bauteil eine dem Kupplungsteil gegenüberliegende, gegen die Vorderseite der Platte gerichtete Federzuge aufweist, die in entspanntem Zustand in Richtung des zweiten Abschnittes über die Anlagefläche vorsteht.

Durch die Erfindung wird insbesondere der Vorteil erzielt, daß es aufgrund des formschlüssigen Eingriffs nicht mehr vorkommen kann, daß sich der das Werkzeug haltende Bauteil zusammen mit diesem ungewollt von der Platte löst.

Dadurch, daß der Kupplungsteil nach oben gerichtet ist, wird überraschenderweise die Tragfähigkeit der Bauteile gegenüber nach unten gerichteten Kupplungsteilen um mehr als das Zehnfache erhöht.

Durch das Merkmal der Federzunge wird weiterhin der Vorteil erzielt, daß auf einfachstem Wege den bei der Plattenherstellung auftretenden Toleranzen, insbesondere bezüglich der Plattenstärke, Rechnung getragen wird, so daß ein wesentlicher Kostenvorteil erzielbar ist.

Eine bevorzugte Ausführungsform der Erfindung kann dadurch geschaffen werden, daß der Kupplungsteil als federnd auslenkbarer Teil ausgebildet ist und durch Eindrücken in die mindestens zweite Öffnung entriegelbar ist.

Vorzugsweise ist vorgesehen, daß der Kupplungsteil einen mit dem Bauteil verbundenen oder verbindbaren ersten Abschnitt mit einer parallel zu einer Stirnwandung der Öffnungen verlaufenden bzw. deren Form entsprechenden Anschlagsfläche, einen parallel zur Platte verlaufenden zweiten Abschnitt und einen Riegelabschnitt aufweist, daß der Riegelabschnitt die Auflagefläche aufweist, die parallel zu der gegenüberliegenden Stirnwand der Öffnung verläuft bzw. deren Form entspricht, und daß die Anschlagsfläche und die Auflagefläche aufeinanderzuweisen und in einem Abstand angeordnet sind, welcher geringfügig größer oder gleich dem Abstand der Reihen der Öffnungen ist. Durch diese Ausführungsform wird ein besonders guter Formschluß des Kupplungsteils mit einfachsten Mitteln erreicht.

Bei einer besonders bevorzugten Ausführungsform nach der Erfindung werden bei Bauteilen größerer Längserstreckung mehrere Riegelteile nebeneinander angeordnet. Hierdurch wird eine kippsichere Lagerung derartiger längerer Bauteile erzielt, so daß in einfacher Weise beispielsweise kleine Podeste, Leisten, Spiralbohrerhalter od. dgl. ebenfalls vorgesehen werden können.

Bei Bauteilen größerer Höhe sind bevorzugt ein oder mehrere zusätzliche Kupplungsteile vorgesehen, wobei es ferner bevorzugt ist, daß der oder die zusätzlichen Kupplungsteile als nach oben weisende Haken in der den verriegelbaren Kupplungsteilen entsprechender Form, jedoch ohne Verriegelungsabschnitt ausgebildet sind. Hierdurch ist es möglich, größere Bauteile mit durchgehenden Rückwandungen oder dgl. zu versehen, da der jeweils dahinterliegende zusätzliche Kupplungsteil keine Verriegelung aufweist, die von vorne gelöst werden muß.

Besonders bevorzugt ist es im Rahmen der Erfindung, die Platte als Schlitzplatte auszubilden, bei der die Öffnungen aus rechteckigen oder quadratischen Schlitzen bestehen.

Bei dieser Ausführungsform nach der Erfindung sind die Kupplungsteile beider Arten in einer Breite ausgebildet, die der lichten Weite der Schlitze entspricht.

Die möglichen verschiedenen Formen der die Kupplungsteile aufweisenden Bauteile sind in beispielhafter Aufzählung in weiteren Unteransprüchen gekennzeichnet.

Weitere vorteilhafte Merkmale der Erfindung ergeben sich aus den übrigen Unteransprüchen und aus der folgenden Beschreibung, in welcher die Erfindung anhand mehrerer in den Zeichnungen beispielhaft veranschaulichter Ausführungsformen näher erläutert wird.

In der Zeichnung zeigen:
Fig. 1 eine Seitenansicht des Bauteiles in Verbindung mit einem Ausschnitt einer besonders bevorzugten Ausführungsform der dazugehörigen Platte in Draufsicht in etwa 4- facher Vergrößerung;
Fig. 2 eine Seitenansicht im gleichen Maßstab des Bauteiles gemäß Fig. 1 mit einer beispielhaften Ausführungsform der Einrichtung zur Halterung der Gegenstände in der Einbaulage an einer in gestrichelter Schnittansicht dargestellten Platte;
Fig. 3 eine Draufsicht auf die Anordnung gemäß Fig. 2;
Fig. 4 eine Ansicht in Richtung des Pfeiles 111 auf die Einrichtung gemäß Fig. 3;
Fig. 5 die Seitenansicht eines weiteren Ausführungsbeispieles;
Fig. 6 die Seitenansicht eines weiteren Ausführungsbeispiels;
Fig. 7 eine mögliche Ausführungsform eines Bauteils in vergrößertem Maßstab (ohne Kupplungsteil);
Fig. 8 einen Ausschnitt der Platte in Draufsicht;
Fig. 9 eine skizzenhafte Ansicht eines Bauteiles größerer Abmessungen;
Fig. 10 eine Seitenansicht des Bauteils gemäß Fig. 9;
Fig. 11 die Halterung des Bauteils an der Platte in skizzenhafter Seitenansicht; und
Fig. 12 bis 14 beispielhafte Ansichten von Ausgestaltungen der bei der Vorrichtung gemäß der Erfindung verwendbaren Bauteile.

Wie insbesondere aus Fig. 1 und 2 ersichtlich, besteht die Vorrichtung nach der Erfindung aus einer beispielsweise an der Wand befestigbaren Platte 1 mit Öffnungen 2 und daran formschlüssig befestigbaren Bauteilen 3. Die Bauteile 3 wiederum sind mit Einrichtungen zur Halterung der Gegenstände verbunden bzw. verbindbar, welche in der in den Fig. 1 bis 4 veranschaulichten Ausführungsform in der Ausgestaltung eines Trägers 4 ausgebildet ist. Wie weiter unten näher beschrieben, können diese Einrichtungen jede zweckdienliche Form aufweisen.

Die Bauteile 3 selbst können ebenfalls jede beliebige Form haben, weisen jedoch sämtlich einen allgemein mit 5 bezeichneten Kuppluhgsabschnitt auf, welcher in Fig. durch die symbolische Schnittlinie A-A von dem Bauteil 3 abgetrennt ist. Sämtliche Bestandteile der Vorrichtung nach der Erfindung lassen sich bevorzugt durch Spritzgießen oder andere Formverfahrenaus Kunststoff herstellen, wobei die Platten 1 in beliebiger Größe auch aus Kunststoffplatten, Aluminiumplatten oder anderen Verbundwerkstoffen gestanzt werden können. Die Platten 1 werden beispielsweise mittels nicht dargestellter Abstandhalter an der Wand montiert, wobei der Abstand zu der dahinterliegenden Wand derart bemessen ist, daß die weiter unten beschriebene Verriegelung und Entriegelung der Kupplungsabschnitte 5 ohne Schwierigkeiten möglich ist.

Die in regelmäßigen Reihen bevorzugt gleichmäßigen senkrechten Abständen h angeordneten Öffnungen 2 in der Platte 1 sind bevorzugt als rechteckige Schlitze mit einer Breite b und einer Lände 1 ausgebildet. Der durch die symbolische Schnittlinie A-A abgetrennte Kupplungsabschnitt 5 trägt einen hakenförmig nach oben gerichteten Kupplungsteil 6, welcher in seiner Länge und Dimensionen über geeignete Radien und dgl. derart gestaltet ist, daß er sich ohne Schwierigkeiten mittels einer aufwärtsgerichteten Schwenkbewegung durch die Öffnungen 2 einführen läßt. Die in den Zeichnungen veranschaulichte Form ist aus diesem Grunde besonders bevorzugt. Hierbei ist der Kupplungsteil derart bemessen, daß seine breiteste Stelle 7 in einem Abstand von seiner Kopffläche 8 liegt, welcher kleiner oder gleich der Gesamtlänge 1 der Schlitze 2 ist, wobei die Breite der hakenförmig nach oben gerichteten Kupplungsteile 6 durchgehend gleich der Breite b der Schlitze 2 ist.

Der Kupplungsteil 6 weist einen ersten Abschnitt 9 auf, der mit dem Bauteil 3 über den Kupplungsabschnitt 5 verbunden ist und welcher eine parallel zur Stirnwandung 10 der Öffnungen 2 verlaufende Anschlagsfläche 11 aufweist.

Bei abgewandelten Ausführungsformen der Öffnungen 2, beispielsweise als runde Bohrungen od. dgl., weist die Anschlagsfläche 11 bevorzugt eine der Form der Wandungen der Öffnungen entsprechende Form auf, so daß bei eingesetztem Bauteil 3 eine satte Anlage zur Stirnwandung 10 der Öffnungen 2 hergestellt ist.

An den ersten Abschnitt 9 des Kupplungsteiles 6 schließt sich ein zweiter Abschnitt 12 an, welcher mit seiner Hauptachse im wesentlichen parallel zur Platte 1 verläuft. Am Oberende des zweiten Abschnittes 12 weist der Kupplungsteil 6 einen Riegelabschnitt 13 auf.

Der Riegelabschnitt 13 wiederum ist mit einer Auflagefläche 14 versehen, welche ebenfalls parallel zur Auflagefläche 11 verläuft und dieser zugewandt ist. Ferner liegt die Auflagefläche 14 ebenfalls parallel zu derjenigen Wandung der Öffnung 2, mit welcher sie bei eingesetztem Bauteil 3 in Eingriff gelangt, wobei bei dem gezeigten Ausführungsbeispiel dies die untere Stirnwandung 15 der Öffnungen 2 ist, wobei die Auflagefläche 14 jeweils mit der Stirnwandung 15 derjenigen Öffnung 2 gelangt, welche unmittelbar über der Öffnung 2 liegt, in welche der Kupplungsteil 6 eingeführt wurde.

Wie aus den Zeichnungen ersichtlich, ist der Abstand zwischen der Anschlagsfläche 11 und der Auflagefläche 14 derart bemessen, daß er geringfügig größer oder gleich dem Abstand h der Reihen der Öffnungen 2 ist. Bei dem in Fig. 1 etwa im Maßstab 4:1 dargestellten Ausführungsbeispiel beträgt die Differenz zwischen dem Abstand h der Reihen der Öffnungen 2 und dem Abstand zwischen den Flächen 11 und 14 etwa 0,1 mm. Diese Differenz ist jedoch nicht kritisch, da er lediglich das sichere Einklinken der Bauteile 3 gewährleisten soll. Bevorzugt sollte diese Differenz jedoch nicht zu groß gewählt werden, um den Formschluß des Bauteiles 3 mit der Platte 1 zu gewährleisten, welcher durch Übergreifen des Abstandes zwischen der Stirnwand 10 einer der Öffnungen 2 und der Stirnwand 15 der darüberliegenden Öffnung 2 durch den Kupplungsteil 6 gewährleistet wird.

Der Bauteil 3 ist an seinem Oberende mit einer Federzunge 16 versehen, welche bei in die Platte 1 eingesetztem Bauteil gegen die Platte 1 vorgespannt ist. Auf die genaue Funktion dieser Federzunge 16 wird unter Bezugnahme auf Fig. 2 noch näher eingegangen. Ferner weist der Kupplungsabschnitt 5 eine der Platte 1 zugewandte Anlagefläche 17 auf, deren Breite bei gegebener Form des Bauteiles 3 wesentlich größer als die Breite b der Schlitze 2 ausgebildet ist. Zumindest ein Teil der Anlagefläche 17 ist dem ersten Abschnitt 9 des Kupplungsteiles 6 gegenüberliegend angeordnet. Die Anlagefläche 17 ist in Hauptrichtung des Kupplungsteiles 6 größer ausgebildet als die auf der Rückseite der Platte 1 zur Anlage kommende Fläche 18 des zweiten Abschnittes 12 des Kupplungsteiles 6, so daß der an dem Riegelabschnitt 13 vorgesehene Vorsprung 20, welcher die Auflagefläche 14 enthält und in Richtung des Bauteiles 3 vorsteht, bei eingesetztem Zustand des Bauteiles 3 in die jeweils darüberliegende Öffnung 2 der Platte 1 eingreift und daher von der Vorderseite der Statte 1 durch Eindrücken zugänglich und lösbar "1.zibt.

Wie sich insbesondere aus der Ansicht gemäß Fig. 2 ergibt, steht die Federzunge 16 in Richtung der auf der Rückseite der Platte 1 zur Anlage kommenden Fläche 18 des zweiten Abschnittes 12 vor und überragt somit in dieser Richtung die Anlagefläche 17. In Fig. 2 ist in der Schnittansicht gestrichelt eine Platte 1 mit den Öffnungen 2 veranschaulicht, wobei die in Fig. 2 veranschaulichte Platte 1 die größtmögliche Stärke aufweist. Wie ersichtlich, wird durch die Federzunge 16 daher ein wesentlicher Toleranzbereich verschiedener Plattenstärken möglich, bei welchem dennoch eine satte und formschlüssige Anlage der mit der Platte 1 in Eingriff kommenden Flächen 17, 18 gewährleistet wird.

Die Federzunge 16 bietet darüberhinaus noch den eigenartigen Vorteil, daß beispielsweise der Träger 4 nach oben federnd angehoben werden kann. Hierdurch lassen sich zum Beispiel unter der Unterkante 19 des Bauteiles 3 Zettel od. dgl. an der Platte 1 festklemmen. Ferner wird hierdurch möglicherweise ein neues Einsatzgebiet für die Vorrichtung nach der Erfindung erschlossen, da sich nach diesem System auch Demonstrationswände od.dgl., wie z.B. Pinnwände, gestalten lassen.

Die Figuren 3 und 4 zeigen die aus dem Bauteil 3, dem Träger 4 und dem Kupplungsabschnitt 5 bestehende Einheit in einer Draufsicht bzw. in einer Ansicht des Pfeiles 111 in Fig. 3. Für gleiche Teile wurden gleiche Bezugszeichen verwendet.

Fig. 5 zeigt in einer etwa Fig. 2 entsprechenden Ansicht eine abgewandelte Gestaltung des Trägers 4, welcher für manche Einsatzzwecke vorteilhaft sein kann.

Es lassen sich mittels des Kupplungsteiles 6 Bauteile 3 unterschiedlichster Form sicher und formschlüssig gehalten an der Platte 1 befestigen, indem dieser in die jeweils untere Öffnung 2 eingeführt und der Bauteil nach oben geschoben wird. Sobald die Auflagefläche 14 mit der Stirnwandung 15 der oberen Fläche 14 fluchtet, was spätestens dann der Fall ist, wenn die Anschlagsfläche 6 mit der Stirnwand 10 der jeweils unteren Öffnung 2 in Eingriff gelangt, schnappt der Kupplungsteil 6 mit seinem Riegelabschnitt 13 ein. Ebenso leicht lassen sich derartige Bauteile wieder versetzen, indem mit einem Schraubenzieher od. dgl. der Riegelteil nach hinten geschoben wird und anschließend der Bauteil 3 nach unten bewegt wird. Bei den veranschaulichten Ausführungsformen ist ein Ausbau ebenfalls dadurch möglich, daß der Träger 4 einfach kräftig nach oben gedrückt wird, wobei die Federzunge 16 nachgibt, bis der Riegelabschnitt 13 mit der Öffnung 2 außer Eingriff gelangt. Die federnden Eigenschaften des bevorzugt zu verwendenden Kunststoffes ermöglichen beide Arten des Lösens auf einfachste Weise.

Wie sich aus Fig. 6 ergibt, ist im Falle des hier dargestellten Ausführungsbeispieles der Kupplungsabschnitt 6, welcher zusammen mit den übrigen Bestandteilen des Bauteiles 3 einstückig bevorzugt als Spritzgießteil ausgebildet ist, derart gestaltet, daß der obere Bereich des hakenförmigen Kupplungsteiles 6 in einem Winkel a auf den Bauteil 3 zu vorgespannt ist, so daß sich bei eingesetztem Halter zusätzlich eine ständige Federspannung auf die dazwischen eingeklemmte Platte 1 ergibt.

Aus Fig. 6 ist noch ersichtlich, daß bevorzugt die Bauteile 3 an dem Kupplungsabschnitt 4 unterhalb der Ebene der Anschlagsfläche 19 angeordnet sind, da hierdurch die Hebelverhältnisse im Sinne der Erhöhung der Belastungsfähigkeit erheblich verbessert werden.

Wie sich ferner aus Fig. 6 ergibt, sind die am stärksten beanspruchten Querschnitte des Bauteiles 3 und des Kupplungsabschnittes 6 annähernd oder möglichst gleich ausgebildet, so daß keiner dieser Teile eine Schwachstelle des Systems darstellt. Diese Querschnitte sind in Fig. 6 mit den gestrichelten Linien 22 bzw. 23 angedeutet. Wie ersichtlich, ist die Form des Kupplungsteiles 6 dabei derart gestaltet, daß dennoch die federnden Eigenschaften des hakenförmigen Kupplungsteiles erhalten bleiben.

Zur Erleichterung des Einsetzens des Kupplungsteiles 6 in die Öffnungen 2 ist dieser an seinem Oberende bevorzugt mit einer Abrundung 24 ausgebildet.

Bei der in Fig. 7 veranschaulichten Ausführungsform ist zusätzlich noch eine mögliche Form des Bauteiles 3 in etwa fünffacher Größe veranschaulicht. Bei dieser Ausführungsform besteht der Bauteil 3 aus einem Halter 30, der im Abstand zur Oberfläche der Platte 1 an seinem Oberende mit einem Schlitz 31 versehen ist. Durch den Schlitz 31 läßt sich beispielsweise bei mehreren nebeneinander auf einen Platte 1 angeordneten Haltern 30 ein Gummiband (nicht dargestellt) ziehen, hinter welchem mehrere Werkzeuge, wie beispielsweise Schraubenzieher, Feilen, Stechbeitel od. dgl. gehalten werden können. Alternativ läßt sich durch den Schlitz 31 mehrerer nebeneinander angeordneter Halter 30 auch ein Kunststoffstreifen od.dgl. einschieben. Der Schlitz 31 ist zusätzlich durch einen Verbindungsschlitz 32 zur Oberseite des Halters 30 hin offen, so daß das Gummiband od. dgl. auch herausgenommen und eingesetzt werden kann ohne durch den Schlitz 31 gefädelt zu werden müssen. Dies bietet den Vorteil, daß sich einzelne Halter 30 versetzen lassen, ohne das Band aus sämtlichen Haltern herauszunehmen.

Fig. 8 zeigt in Draufsicht einen Ausschnitt aus der Platte 1, aus welchem ersichtlich ist, daß die Öffnungen 2 in zueinander parallelen Reihen 33 bis 38 angeordnet sind. Der Abstand der Reihen 33 bis 38 zueinander entspricht dem Abstand der Anschlagsfläche 11 zur Auflagefläche 14 (siehe Fig.1).

Fig. 9 und 10 zeigen in Draufsicht bzw. Seitenansicht eine skizzenhafte Darstellung eines Bauteiles 3 größerer Abmessungen, bei welchem es sich beispielsweise um Ablageflächen, Schubladenführungen für Kleinteilschubladen od. dgl. handeln kann. Wie aus diesen Figuren ersichtlich, ist es bei Bauteilen dieser Art bevorzugt, mehrere Kupplungsteile 6 nebeneinander anzuordnen, wobei sich aus der Ansicht gemäß Fig. 10 ergibt, daß ab einer gewissen Höhenerstreckung derartiger Bauteile 3 ein oder mehrere zusätzliche Kupplungsteile übereinander-stehend vorgesehen sind, wobei die weiter unten liegenden Kupplungsteile 39 eine von den Kupplungsteilen 6 abweichende Konstruktion aufweisen, wie dies unter Bezugnahme auf Fig. 11 im folgenden näher erläutert wird.

Fig. 11 zeigt in schematischer, teilweise geschnittener Seitenansicht einen derartigen größer dimensionierten Bauteil 3 in seiner Lage an der Platte 1. Wie gezeigt bestehen hierbei die unteren Kupplungsteile 39 im wesentlichen aus nach oben gerichteten Haken, sind jedoch in ihrer Form identisch zu den Kupplungsteilen 6 ausgebildet lediglich mit der Maßgabe, daß der die Riegelfläche 14 tragende Vorsprung 20 weggelassen ist. Hierdurch wird gewährleistet, daß derartige Bauteile 3 einerseits kippsicher und durch die oberen Kupplungsteile 6 ebenfalls formschlüssig sicher an der Platte 1 gehalten sind, andererseits jedoch derartige Bauteile 3 mit durchgehenden Rückwänden ausgebildet werden können, da ein Entriegeln der unteren Kupplungsteile 39 durch Eindrücken nicht notwendig ist.

Alternativ lassen sich selbstverständlich die unteren Kupplungsteile ebenfalls mit den Vorsprüngen 20 ausbilden, wozu dann die Rückwand eines derartigen Bauteiles an entsprechender Stelle eine Öffnung aufweisen muß, um das Entriegeln zu ermöglichen.

Die Figuren 12 bis 14 zeigen skizzenhafte und beispielhafte Ausführungsformen möglicher Bauteile 3 (ohne Kupplungsteil), wie sie (Fig. 12) beispielsweise zur aufrechten Halterung von Schraubenschlüsseln oder zur waagerechten Halterung derartiger Werkzeuge und ähnlicher Teile verwendet werden können. Bei den in Fig. 13 veranschaulichten Bauteilen 3 handelt es sich um verschiedene Formen von Ablageflächen, Schubkastenführungen od. dgl. und in Fig. 14 sind speziell geformte Bauteile 3 beispielsweise zum Halten von Stechbeiteln, Schraubenziehern oder Spiralbohrersätzen veranschaulicht. Ohne besonders auf weitere Einzelheiten einzugehen ist dem Fachmann offensichtlich, daß der Bauteil 3 selbst jede gewünschte Form aufweisen kann, ohne daß vom Grundgedanken der Erfindung abgewichen wird, der insbesondere in der beschriebenen Befestigung der Bauteile 3 an der Platte 1 gesehen wird.

Sämtliche aus der Beschreibung, den Ansprüchen und Zeichnungen hervorgehenden Merkmale und Vorteile der Erfindung, einschließlich konstruktiver Einzelheiten und räumlicher Anordnungen, können sowohl für sich als auch in beliebiger Kombination erfindungswesentlich sein.

## Patentansprüche

1. Vorrichtung zum Halten von einer Vielzahl unterschiedlicher Gegenstände, mit einer als aufrecht stehende Wandplatte ausgebildeten Platte (1), welche in einem regelmäßigen Muster Öffnungen (2) aufweist und mit an der Platte (1) über die Öffnungen (2) anordenbaren, Einrichtungen zur Halterung der Gegenstände an der Platte (1) aufweisenden Bauteilen (3), mittels derer die Gegenstände in einer wählbaren Ordnung angeordnet und/oder gehalten werden, wobei die Bauteile (3) einen Kupplungsteil (6) für die Öffnungen (1) aufweisen, welcher unter Federvorspannung in die mindestens zwei Öffnungen (2) den Bauteil (3) an der Platte (1) haltend eingreift, indem der Querschnittsbereich der Platte (1) zwischen den beiden Öffnungen (2) zwischen einer Anlagefläche (17) des Bauteiles (3) auf der Vorderseite der Platte (1) und einem zweiten Abschnitt (12) des Kupplungsteils (6) auf der Rückseite der Platte (1) unter Federvorspannung gehalten ist und welcher von der Vorderseite der Platte (1) her lösbar ist, dadurch gekennzeichnet, daß der Kupplungsteil (6) als bezüglich der Platte (1) nach oben gerichteter hakenförmiger Teil ausgebildet ist und an seinem Oberende einen Vorsprung (20) aufweist, der in die mindestens zweite Öffnung (2) vorsteht und mit seiner Auflagefläche (14) auf der gegenüberliegenden Stirnwand (15) der Öffnung (2) aufliegt, und daß der Bauteil (3) eine dem Kupplungsteil (6) gegenüberliegende, gegen die Vorderseite der Platte (1) gerichtete Federzunge (16) aufweist, die in entspanntem Zustand in Richtung des zweiten Abschnittes (12) über die Anlagefläche (17) vorsteht.

2. Vorrichtung nach Anspruch 1, dadurch gekennzeichnet, daß der Kupplungsteil (6) als federnd auslenkbarer, mit dem Bauteil (3) einstückiger Teil ausgebildet ist und durch Herausdrücken aus der mindestens zweiten Öffnung (2) entriegelbar ist.

3. Vorrichtung nach Ansprüch 1 oder 2, dadurch gekennzeichnet, daß der Kupplungsteil (6) einen mit dem Bauteil (3) verbundenen oder verbindbaren ersten Abschnitt (9) mit einer parallel zu einer Stirnwandung (10) der Öffnungen (2) verlaufenden bzw. deren Form entsprechenden Anschlagsfläche (11), einen parallel zur Platte (1) verlaufenden zweiten Abschnitt (12) und einen Riegelabschnitt (13) aufweist, daß der Riegelabschnitt (13) die Auflagefläche (14) aufweist, die parallel zu der gegenüberliegenden Stirnwand (15) der Öffnung (2) verläuft bzw. deren Form entspricht Auflagefläche (14), und daß die Anschlagsfläche 1111 und die Auflaaefläche (14) aufeinanderzuweisen und in einem Abstand angeordnet sind, welcher geringfügig größer oder gleich dem Abstand der Reihen der Öffnungen (2) ist.

4. Vorrichtung nach Anspruch 3, dadurch gekennzeichnet, daß die Anschlagsfläche (11) und die Auflagefläche (14) über ein ebene Fläche (18) miteinander verbunden sind, welche im eingekuppelten Zustand des Bauteils (3) an der dem Bauteil (3) entgegengesetzten Fläche der Platte (1) zwischen den Öffnungen (2) anliegt.

5. Vorrichtung nach einem der vorstehenden Ansprüche, dadurch gekennzeichnet, daß der Kupplungsteil (6) an einem Kupplungsabschnitt (5) befestigt ist und daß die Bauteile (3) an dem Kupplungsabschnitt (5) unterhalb der Ebene der Anschlagsfläche (11) befestigt bzw. befestigbar sind.

6. Vorrichtung nach einem der vorstehenden Ansprüche, dadurch gekennzeichnet, daß der Materialquerschnitt in den am stärksten beanspruchten Bereichen des Kupplungsteiles (6) und der Bauteile (3) annähernd gleich ist.

7. Vorrichtung nach einem der vorstehenden Ansprüche, dadurch gekennzeichnet, daß die Auflagefläche (14) im Abstand oberhalb des Oberendes des Kupplungsabschnittes (5, 16) angeordnet ist.

8. Vorrichtung nach einem der vorstehenden Ansprüche, dadurch gekennzeichnet, daß der Kupplungsabschnitt (5) eine der Platte (1) gegenüberliegende Anlagefläche (17) aufweist, von der mindestens ein Teil zu der Fläche (18) parallel angeordnet ist.

9. Vorrichtung nach einem der vorhergehenden Ansprüche, dadurch gekennzeichnet, daß die Öffnungen (2) in parallelen Reihen (33 bis 38) mit gleichem Abstand zwischen den Reihen angeordnet sind.

10. Vorrichtung nach einem der vorhergehenden Ansprüche, dadurch gekennzeichnet, daß bei Bauteilen größerer Längserstreckung mehrere Kupplungsteile (6) nebeneinander angeordnet sind.

11. Vorrichtung nach einem der vorhergehenden Ansprüche, dadurch gekennzeichnet, daß bei Bauteilen größerer Höhe ein oder mehrere zusätzliche Kupplungsteile (39) übereinander vorgesehen sind, welche als nach oben weisende Haken in einer den Kupplungsteilen (6) entsprechenden Form, jedoch ohne einen Verriegelungsabschnitt (13) ausgebildet sind.

12. Vorrichtung nach einem der vorstehenden Ansprüche, dadurch gekennzeichnet, daß die Platte (1) als Schlitzplatte ausgebildet ist, bei der die Öffnungen (2) aus rechteckigen oder quadratischen Schlitzen bestehen und daß die Kupplungsteile (6, 39) eine Breite aufweisen, die der lichten Weite (b) der Schlitze (2) entsprechen.

13. Vorrichtung nach einem der vorstehenden Ansprüche, dadurch gekennzeichnet, daß die Kupplungsteile (6, 39) schräge Führungsflächen aufweisen.

14. Vorrichtung nach einem der vorstehenden Ansprüche, dadurch gekennzeichnet, daß die Bauteile (3) als Halter (30) mit einem Schlitz (31) zur Aufnahme von quer zur Hauptrichtung der Werkzeuge oder dergleichen verlaufenden Bändern od. dgl. ausgebildet sind, wobei der Schlitz (31) im Abstand zur Oberfläche der Platte (1) angeordnet ist und eine seitliche Einführungsöffnung (32) in den Schlitz (31) vorgesehen ist.

15. Vorrichtung nach einem der Ansprüche 1 bis 13, dadurch gekennzeichnet, daß der Bauteil (3) als der Werkzeugform entsprechendes Formstück oder als Ablagefläche oder als Schubkastenführung oder zur Aufnahme von Zusatzeinrichtungen zur Halterung der Werkzeuge od. dgl. ausgebildet ist.

16. Vorrichtung nach einem der vorstehenden Ansprüche, dadurch gekennzeichnet, daß sämtliche Einzelteile aus Kunststoff bestehen. 17. Vorrichtung nach einem der vorstehenden Ansprüche, dadurch gekennzeichnet, daß der Bauteil (3) mit einem gesondert ausgebildeten Kupplungsabschnitt (5) kuppelbar ist.

## Revendications

1. Dispositif destiné à retenir un grand nombre d'objets différents, comportant une plaque (1) formée comme plaque murale verticale qui comporte des ouvertures (2) selon un dessin régulier et des composants (3) pouvant être disposés sur la plaque (1) au-dessus des ouvertures (2) pourvus de dispositifs pour la fixation d'objets sur la plaque (1), composants au moyen desquels les objets sont disposés et/ou maintenus dans un ordre pouvant être choisi, ces composants (3) comportant une partie d'accouplement (6) pour les ouvertures (2) qui est sous une précontrainte élastique et pénètre dans au moins deux ouvertures (2) en bloquant le composant (3) sur la plaque (1), la zone de section transversale de la plaque (1) comprise entre les deux ouvertures (2) étant maintenue par précontrainte élastique entre une surface d'appui (17) du composant (3) sur la face antérieur de la plaque (1) et une deuxième section (12) de la piéce d'accouplement (6) sur la face postérieur de la plaque (1), zone de section transversale qui peut être relachée à partir de la face antérieure de la plaque (1), caractérisé en ce que la pièce d'accouplement (6) consiste en une partie en forme de crochet dressé vers le haut par rapport à la plaque (1) et comporte en son extrémité supérieure une saillie (20) qui avance au moins dans la deuxième ouverture (2) et qui repose avec sa surface d'appui (14) sur la face frontale (15) opposée à l'ouverture (2) et que le composant (3) comporte une languette élastique (16) dirigée contre la face antérieure de la plaque (1) et opposée à la partie d'accouplement (6), languette élastique qui à l'état détendu dépasse la surface d'appui (17) dans le sens de la deuxième section (12).

2. Dispositif selon la revendication 1 caractérisé en ce que la partie d'accouplement (6) est réalisée sous forme d'une partie pouvant dévier élastiquement, d'un seul tenant avec le composant (3) et peut être déverrouillée au moins la seconde ouverture (2) par une pression de sortie.

3. Dispositif selon la revendication 1 ou 2 caractérisé en ce que la partie d'accouplement (6) comporte une première section (9) reliée ou pouvant être reliée au composant (3), pourvue d'une surface de butée (11) dirigée parallèlement à une paroi frontale (10) des ouvertures (2) ou correspondant à leur forme, une seconde section (12) dirigée parallèlement à la plaque (1) et une section de verrouillage (13) en ce que la section de verrouillage (13) comporte la surface d'appui (14) dirigée parallèlement par rapport à la seconde paroi frontale (15) des ouvertures (2) ou correspondant à leur forme, et en ce que la surface de butée (11) et la surface d'appui (14) sont tournées l'une vers l'autre et disposées à une distance légèrement supérieure ou égale à la distance des rangées d'ouverture (2).

4. Dispositif selon la revendication 3 caractérisé en ce que la surface de butée (11) et la surface d'appui (14) sont reliées entre elles par une surface plane (18) qui est à l'état couplé du composant (3), en contact avec la surface de la plaque (1) entre les ouvertures (2).

5. Dispositif selon l'une des revendications précédentes caractérisé en ce que la partie d'accouplement (6) est fixée à une section d'accouplement (5) et en ce que les composants (3) sont fixés ou peuvent être fixés à la section d'accouplement (5) au-dessous du plan de la surface de butée (1).

6. Dispositif selon l'une des revendications précédentes caractérisé en ce que la section de matière est sensiblement égale dans les zones les plus fortement contraintes de la partie d'accouplement (6) et des composants.

7. Dispositif selon l'une des revendications précédentes caractérisé en ce que la surface d'appui (14) est placée à distance au-dessus de l'extrémité supérieure de la section d'accouplement (5, 16).

8. Dispositif selon l'une des revendications précédentes caractérisé en ce que la section d'accouplement (5) comporte une surface de contact (17) en regard de la plaque (1) dont au moins une partie est disposée parallèlement à la surface (18).

9. Dispositif selon l'une des revendications precedentes caractérisé en ce que les ouvertures (2) sont disposées suivant des rangées parallèles (33 à 38) à une même distance entre les rangées.

10. Dispositif selon l'une des revendications précédentes caractérisé en ce que, dans le cas de composants de plus grande étendue longitudinale, plusieurs parties d'accouplement (6) sont contigues.

11. Dispositif selon l'une des revendications précédentes caractérisé en ce que, dans le cas de composants de plus grande hauteur, une ou plusieurs parties d'accouplement (39) sont superposées et sont conformées en crochets pointant vers le haut c'-rs une forme correspondant aux parties d'accouplement (6) mais sans section de verrouillage (13).

12. Dispositif selon l'une des revendications précédentes caractérisé en ce que la plaque (1) est conformée en plaque fendue dans laquelle les ouvertures (2) sont constituées par des fentes rectangulaires ou carrées, et en ce que les parties d'accouplement (6, 39) presentent une largeur correspondant au diamètre intérieur (b) des ouvertures (2).

13. Dispositif selon l'une des revendications précédentes caractérisé en ce que les parties d'accouplement (6, 39) présentent des surfaces de guidage obliques.

14. Dispositif selon l'une des revendications précédentes caractérisé en ce que les composants sont conformés en supports (30) comportant une fente (31) pour recevoir des bandes ou analogues de direction transversale par rapport à la direction principale des outils ou analogues, la fente (31) étant disposée à distance de la surface de la plaque (1) et une ouverture laterale (32) d'entrée dans la fente (31) étant prévue.

15. Dispositif selon l'une des revendications 1 à 13 caractérisé en ce que le composant (3) est conformé en pièce profilée correspondant à la forme de l'outil ou en surface de réception ou encore en glissière de tiroir, ou encore pour recevoir des dispositifs supplémentaires destinés à la fixation des outils ou analogues.

16. Dispositif selon l'une des revendications precedentes caractérisé en ce que tous les composants individuels sont en matière plastique.

17. Dispositif selon l'une quelconque des revendications précédentes caractérisé en ce que le composant (3) peut être accouplé à une section d'accouplement (5) formée séparément.

## Claims

1. A device for holding a multiplicity of different objects comprising a plate (1), which consists of an upright wall plate and has openings (2) arranged in a regular pattern, and components (3), which are to be arranged on the plate (1) at the openings (2) and are provided with means for retaining the articles on the plate (1), which components can be used to arrange and/ or retain the objects in a selectable order, wherein the components (3) comprise a coupling part (6), which is adapted to be associated with the openings (2) and which under an initial spring stress extends into at least two openings (2) so as to retain the component (3) on the plate (1) in that the cross-sectional region of the plate (1) disposed between the two openings (2) is held under initial spring stress between an engaging surface (17) of the component (3) on the front surface of the plate (1) and a second section (12) of the coupling part (6) on the rear side of the plate (1), said coupling part being adapted to be released from the front side of the plate (1), characterized in that the coupling part (6) consists of a hook-shaped part, which extends upwardly with respect to the plate (1) and which is provided at its top end with a projection (20), which protrudes into the at least second opening (2) and has an engaged surface (14) in contact with the opposite end wall (15) of the opening (2), and that the component (3) comprises a spring tongue (16), which is opposite to the coupling part (6) and directed toward the front side of the plate (1) and when in a relaxed state protrudes beyond the engaging surface (17) toward the second portion (12).

2. A device according to claim 1, characterized in that the coupling part (6) consists of a resiliently deflectable part, which is integral with the component (3) and is adapted to be unlocked in that it is forced by pressure out of the at least second opening (2).

3. A device according to claim 1 or 2, characterized in that the coupling part (6) comprises a first section (9), which is connected or adapted to be connected to the component (3) and has an engaging surface (11), which is parallel to an end wall (10) of the openings or conforms thereto, a second section (12), which is parallel to the plate (1), and a locking section (13), which is provided with the engaging surface (14) that extends opposite to the end wall (15) of the openings (2), and that the engaging surface (11) and the engaging surface (14) face each other and have a spacing from each other which is slightly larger or as large as the spacing of the rows of openings (2).

4. A device according to claim 3, characterized in that the engaging surface (11) and the engaging surface (14) are interconnected by a planar surface (18), which when the component (3) is coupled engages the plate (1) between the openings (2) on that side which is opposite to the component (3).

5. A device according to any of the preceding claims, characterized in that the coupling part (6) is secured to a coupling section (5) and the components (3) are secured or adapted to be secured to the coupling section (5) below the plane of the engaging surface (11).

6. A device according to any of the preceding claims, characterized in that the cross-section of material in the most highly stressed portions of the coupling part (6) and of the components (3) is approximately the same.

7. A device according to any of the preceding claims, characterized in that the engaging surface (.14) is spaced above the top end of the coupling section (5, 16).

8. A device according to any of the preceding claims, characterized in that the coupling section (5) has an engaging surface (17) which is opposite to the plate (1) and at least one of which
